# EUROPÄISCHE PATENTSCHRIFT

(11) **EP 3 284 899 B1**
(45) Veröffentlichungstag und Bekanntmachung des Hinweises auf die Patenterteilung: **10.11.2021**
(21) Anmeldenummer: 17178820.1
(22) Anmeldetag: 29.06.2017
(51) Int. Cl.: E06B 7/215

(54) **DICHTUNG MIT ZWEI MODULEN UMFASSEND EINEN SCHERENMECHANISMUS**
SEAL WITH TWO MODULES COMPRISING A SCISSOR MECHANISM
JOINT D'ÉTANCHÉITÉ À DEUX MODULES COMPRENANT UN MÉCANISME À CISEAUX

(30) Priorität: 18.08.2016 EP 16184708; 13.10.2016 EP 16193807; 13.10.2016 EP 16193809
(43) Veröffentlichungstag der Anmeldung: 21.02.2018
(73) Patentinhaber: Athmer oHG, 59757 Arnsberg (DE)
(72) Erfinder: Ludwig, Maico, 59494 Soest (DE); Kowski, Julian, 59494 Soest (DE)
(74) Vertreter: Graefe, Jörg

(56) Entgegenhaltungen:
- DE-T2-602004 009 845
- GB-A- 2 502 695

## Beschreibung

Die vorliegende Erfindung betrifft eine Dichtung für eine Tür. Eine solche Dichtung ist in dem Dokument DE 60 2004 009 845 T2 offenbart. Über Scherenmechanismen kann eine Dichtleiste der Dichtung abgesenkt und angehoben werden. Auch in der europäischen Patentanmeldung mit der Anmeldenummer 16 193 807.1 vom 13.10.2016 ist eine Dichtung beschrieben, die wenigstens zwei Scherenmechanismen aufweist, mit denen eine Dichtleiste der Dichtung absenkbar ist. Diese Anmeldung wurde nach dem Anmeldetag der vorliegenden Anmeldung veröffentlicht. Jedem Scherenmechanismus der in der Anmeldung 16 193 807.1 offenbarten Dichtung ist ein Überlastmechanismus zugeordnet. Je ein Scherenmechanismus und der zugeordnete Überlastmechanismus sind zusammen mit je einem Modulgehäuse Teil eines Moduls der Dichtung. Die Module sind an einem Gehäuse befestigt, welches einen Träger für die Module bildet.

Die Scherenmechanismen verbinden die Dichtleiste und das Gehäuse und ermöglichen ein Verschieben der Dichtleiste parallel zu dem Gehäuse.

Jedes Modul weist ein Verschiebeteil auf, das in dem Modulgehäuse verschiebbar angeordnet ist.

Ein erstes Modul weist einen Auslöser auf, der im nicht ausgelösten Zustand seitlich über das Gehäuse hinausragt und zum Auslösen der Dichtung in Richtung in das Gehäuse einschiebbar ist. Der Auslöser ist mit dem Verschiebeteil des ersten Moduls unmittelbar oder mittelbar, zum Beispiel über eine erste Verbindungsstange verbunden. Das Verschiebeteil jedes Moduls ist über eine zweite Verbindungsstange mit dem Verschiebeteil eines in dem Gehäuse benachbarten Moduls verbunden. Über die zweite Verbindungstange oder - falls mehr als zwei Module vorhanden sind - die zweiten Verbindungsstangen kann eine Bewegung des Auslösers von einem Verschiebeteil zum nächsten Verschiebeteil übertragen werden. Von den Verschiebeteilen wird die Bewegung des Auslösers zu den Überlastmechanismen und den Scherenmechanismen der Module übertragen.

Bei der in der europäischen Patentanmeldung mit der Anmeldenummer 16 193 807.1 beschriebenen Dichtung sind die Verbindungsstangen und die Verschiebeteile durch Formschluss miteinander gekuppelt. Dazu weisen die Verbindungstangen und die Verschiebeteile Verbindungsstrukturen auf, die Zugkräfte und Druckkräfte übertragen können. Dazu werden jeweils erste Verbindungsstrukturen und zweite Verbindungstrukturen der Verbindungsstangen und der Verschiebeteile mit einander verbunden. Die Verbindungen zwischen den ersten und den zweiten Verbindungsstrukturen sind nicht frei von Toleranzen und Spiel, so dass zwischen den Verbindungsstangen und den Verschiebeteilen wenn auch nur geringe Bewegung möglich ist. Die durch das Spiel ermöglichte Bewegung wird ausgehend vom Auslöser in Richtung des dem Auslösers entgegenliegenden Endes der Dichtung größer, so dass ein an einem dem Auslöser entgegenliegenden Ende der Dichtung liegendes Verschiebeteil eine große Bewegung ausführen kann, ohne dass der Scherenmechanismus in Gang gesetzt wird.

Die große Bewegung, die das an einem dem Auslöser entgegenliegenden Ende der Dichtung liegende Verschiebeteil ausführen kann, bewirkt bei einer Auslösung der Dichtung, dass der vom Auslöser aus betrachtet letzte Scherenmechanismus später ausgelöst wird als der Scherenmechanismus des ersten Moduls. Das kann dazu führen, dass die Dichtleiste nicht parallel zu dem Gehäuse abgesenkt wird. Die Dichtleiste steht dann schräg zu dem Gehäuse, was nicht erwünscht ist.

Hier setzt die Erfindung an.

Der Erfindung liegt das Problem zugrunde, eine Dichtung der eingangs genannten Art so zu verbessern, dass Toleranzen und Spiel vermieden werden, um eine Schrägstellung der Dichtleiste zu vermeiden.

Dieses Problem wird durch ein erfindungsgemäßes Montageverfahren gemäß Anspruch 5 gelöst. Das erfindungsgemäße Montageverfahren ermöglicht eine Vereinfachung der Verbindungen zwischen den Verbindungsstangen und den Verschiebeteilen, was eine neue erfindungsgemäße Dichtung gemäß Anspruch 1 ermöglicht.

Bei einer erfindungsgemäßen Dichtung sind die Verbindungstangen und die Verschiebeteile im nicht ausgelösten Zustand der Scherenmechanismen so zueinander angeordnet, dass zwischen den Verbindungsstangen und den Verschiebeteilen kein Spiel vorhanden ist. Durch die Spielfreiheit zwischen den Verbindungsstangen und den Verschiebeteilen ist eine unmittelbare Kraftübertragung vom Auslöser zum letzten Modul auf einer dem Auslöser abgewandten Seite der Dichtung möglich, sobald der Auslöser betätigt wird. Jeder Scherenmechanismus der Dichtung wird dadurch bei der Betätigung des Auslösers unmittelbar in Betrieb gesetzt, ohne dass die Bewegung des Auslösers zunächst dazu dienen muss, das Spiel zwischen den Verbindungsstangen und den Verschiebeteilen auszugleichen. Die Scherenmechanismen werden dadurch synchron betätigt, wodurch eine möglichst parallele Ausrichtung der Dichtleiste erreicht wird.

Eine Spielfreiheit zwischen den Verbindungsstangen und den Verschiebeteilen und womöglich dem Auslöser im nicht ausgelösten Zustand kann zum Beispiel erreicht werden, wenn eine Anordnung aus dem Auslöser, den Verbindungsstangen und den Verschiebeteilen in einer Betätigungsrichtung des Auslösers auf Druck belastet ist. Durch diesen Druck wird an den Verbindungen zwischen den Komponenten eine Spielfreiheit erreicht.

Eine Spielfreiheit kann bei einer Dichtung erreicht werden, wie sie in der europäischen Patentanmeldung mit der Anmeldenummer 16 193 807.1 beschrieben ist.

Eine Spielfreiheit kann aber auch bei einer Dichtung erreicht werden, bei der die Verbindungen zwischen den Verbindungsstangen und den Verschiebeteilen einfacher gestaltet sind. Einfacher gestaltet sind zum Beispiel die Verbindungsstangen, wenn diese zumindest in den Bereichen, mit denen die Verbindungsstangen mit einem Verschiebeteil verbunden sind, ein in der Betätigungsrichtung des Auslösers gleichförmiges Querprofil haben. Vorzugsweise hat die gesamte Stange ein gleichförmiges Querprofil. Die Verschiebeteile können einfacher gestaltet sein, in dem die Verschiebeteile wenigstens eine Aufnahme für eine Verbindungsstange aufweisen und die Aufnahme einen in der Betätigungsrichtung des Auslösers gleichförmigen lichten Querschnitt hat. Bei den Aufnahmen kann es sich um Sacklöcher handeln.

Eine Spielfreiheit zwischen den Verbindungsstangen und den Verschiebeteilen kann erreicht werden, wenn man eine erfindungsgemäße Dichtung gemäß dem erfindungsgemäßen Verfahren zusammensetzt. Nach dem erfindungsgemäßen Verfahren wird ein erstes Modul der Module und der Auslöser, der unmittelbar oder über eine erste Verbindungstange der Verbindungsstangen mit dem Verschiebeteil des ersten Moduls verbunden ist, in dem Gehäuse platziert, wobei die Anordnung aus dem Auslöser und dem Verschiebeteil des ersten Moduls und ggf. die erste Verbindungsstange in der Betätigungsrichtung auf Druck belastet sind, vorzugsweise ohne dass der Scherenmechnismus des ersten Moduls in Gang gesetzt wird. Dadurch ist zunächst schon einmal eine Spielfreiheit zwischen dem Auslöser und dem Verschiebeteil des ersten Moduls erreicht. Das erste Modul wird so platziert, dass der Auslöser im nicht ausgelösten Zustand der Scherenmechanismen mit einem zuvor festgelegten Maß seitlich über das Gehäuse hinausragt.

Die Spielfreiheit kann dadurch verbessert werden, dass nach dem Platzieren des ersten Moduls eine der Verbindungsstangen, nämlich die zur Verbindung des Verschiebeteils des ersten Moduls mit dem Verschiebeteil eines zum ersten Modul benachbarten Moduls, in eine dem Auslöser abgewandte Aufnahme des Verschiebeteils des ersten Moduls mit Druck eingesteckt wird.

Dann kann nach dem Einstecken der Verbindungsstange zur Verbindung des Verschiebeteils des ersten Moduls mit dem Verschiebeteils eines zum ersten Modul benachbarten Moduls das benachbarte Modul platziert werden, in dem das Verschiebeteil des benachbarten Moduls mit seiner Aufnahme mit Druck auf die Verbindungstange aufgesteckt wird, vorzugsweise ohne dass der Scherenmechanismus des benachbarten Moduls in Gang gesetzt wird. Beim Platzieren oder nach dem Platzieren können die platzierten Modulgehäuse an dem Gehäuse unverschiebbar befestigt werden, wodurch die Spielfreiheit auch nach Abschluss des Zusammenbaus erhalten bleibt.

Weitere Merkmale und Vorteile einer erfindungsgemäßen Dichtung werden unter Bezugnahme auf die beiliegenden Abbildungen beschrieben. Darin zeigen:
- Fig. 1 und 1a: eine perspektivische Ansicht der erfindungsgemäßen Dichtung in einem nicht ausgelösten Zustand und in einem ausgelösten Zustand,
- Fig. 2 und 2a: eine Frontansicht der Dichtung in einem nicht ausgelösten Zustand und in einem ausgelösten Zustand,
- Fig. 3 und 3a: eine schlossseitige Ansicht der Dichtung in einem nicht ausgelösten Zustand und in einem ausgelösten Zustand,
- Fig. 4 und 4a: eine bandsseitige Ansicht der Dichtung in einem nicht ausgelösten Zustand und in einem ausgelösten Zustand,
- Fig. 5 und 5a: einen Schnitt durch die Dichtung in einem nicht ausgelösten Zustand gemäß der Linie V-V in Fig. 2 und in einem ausgelösten Zustand gemäß der Linie Va-Va in Fig. 2a,
- Fig. 6 und 6a: einen Schnitt durch die Dichtung in einem nicht ausgelösten Zustand gemäß der Linie VI-VI in Fig. 2 und in einem ausgelösten Zustand gemäß der Linie VIa-VIa in Fig. 2,
- Fig. 7 und 7a: eine Frontansicht der Dichtung ohne Gehäuse und ohne Dichtleiste in einem nicht ausgelösten Zustand und in einem ausgelösten Zustand,
- Fig. 8 und 8a: eine Frontansicht der Dichtung ohne Gehäuse, ohne Haltemodul und ohne Dichtleiste in einem nicht ausgelösten Zustand und in einem ausgelösten Zustand,
- Fig. 9 und 9a: einen vergrößerten Ausschnitt IX aus Fig. 8 bzw. einen vergrößerten Ausschnitt IXa aus Fig. 8a,
- Fig. 10 und 10a: einen vergrößerten Ausschnitt X aus Fig. 8. bzw. einen vergrößerten Ausschnitt Xa aus Fig. 8a,
- Fig. 11: eine perspektivische Ansicht des Scherenmechanismus,
- Fig. 12: eine perspektivische Ansicht eines kurzen Scherenbeins,
- Fig. 13: eine perspektivische Ansicht eines langen Scherenbeins,
- Fig. 14a und b: Ansichten der Montage des Scherenmechanismus,
- Fig. 15a bis d: Frontansichten von einer Einheit aus Verbindungsstangen und Verschiebeelement,
- Fig. 16a bis d: Ansichten der vorgenannten Einheit von unten,
- Fig. 17: eine Frontansicht eines Halters einer Überlastfeder,
- Fig. 18: eine Ansicht des Halters der Überlastfeder von unten,
- Fig. 19a und b: Ansichten der Montage des Überlastmechanismus,
- Fig. 20a und b: Schnittansichten des montierten Überlastmechanismus,
- Fig. 21 und 21a: eine erste Variante der erfindungsgemäßen Dichtung in einem nicht ausgelösten Zustand und in einem ausgelösten Zustand,
- Fig. 22a bis c: Schritte einer erfindungsgemäßen Montage einer zweiten Variante der erfindungsgemäßen Dichtung.

Die in den Figuren dargestellte erfindungsgemäße Dichtung weist ein Gehäuse 1 auf, das über seine Länge ein gleichbleibendes Querschnittsprofil hat. Im dargestellten Beispiel hat das Gehäuse im Wesentlichen die Form eines umgedrehten U mit zwei Schenkeln 12 und einem Verbindungssteg 11, der die beiden Schenkel 12 miteinander verbindet. Auf einer Innenseite des Steges 11 des Gehäuses 1 sind zwei spiegelbildliche Stege 111 angebracht. Diese sind auf einander zugewandten Seiten 1111 leicht hinterschnitten, so dass die zugewandten Seiten 1111 eine Kehle bilden. Die voneinander abgewandten Seiten 1112 der Stege 111 sind leicht schräg.

Das Gehäuse der dargestellten erfindungsgemäßen Dichtung kann auf eine bekannte Art und Weise in einer Nut eines Türflügels befestigt werden. Die Befestigung kann zum Beispiel mit Hilfe von Befestigungswinkeln erfolgen, worauf noch zurückgekommen wird. Dem Fachmann sind verschiedene Arten der Befestigung aus dem Stand der Technik, insbesondere aus veröffentlichten Patentanmeldungen geläufig. Je nach Art der Befestigung kann das Gehäuse modifiziert werden, um zum Beispiel in dem Gehäuse Kanäle, Stege, Schraubenlöcher oder anderes vorzusehen, was für die Befestigung der Dichtung an einer Tür zweckdienlich ist.

Eine Dichtung hat ferner eine Dichtleiste. Im Beispiel ist die Dichtleiste zweiteilig ausgeführt. Sie könnte aber einteilig sein oder mehr als zwei Teile aufweisen. Im Grunde kann jede aus dem Stand der Technik bekannte Dichtleiste Verwendung finden. Im Beispiel umfasst die Dichtleiste ein starres Halteprofil 13, vorzugsweise aus Aluminium, und ein elastomeres Dichtungsprofil 14. Beide haben im Beispiel über ihre Länge ein gleichbleibendes Querschnittsprofil. Im Beispiel ist das Halteprofil 13 ebenso wie das Dichtungsprofil im Querschnitt im Wesentlichen U-förmig. Das Halteprofil 13 wie auch das Dichtungsprofil 14 haben je einen Verbindungssteg 131, 141 und je zwei Schenkel 132, 142, die über den Verbindungssteg 131, 142 miteinander verbunden sind.

Das Dichtungsprofil 14 ist über Raststege 143 in Rastkanälen 133 des Halteprofils 13 befestigt.

Auf der Innenseite der Schenkeln 132 des Halteprofils 13 sind zwei Stege 134 vorgesehen, die zusammen mit dem Verbindungssteg 131 Kanäle ausbilden, deren Zweck noch näher erläutert wird.

In der Dichtung sind zwei Module Ma, Mb angeordnet, die im Ausführungsbeispiel alle Teile umfassen, die einem sicheren Bewegen der Dichtleiste relativ zum Gehäuse dienen.

Die zu den Modulen Ma, Mb zählenden Teile der Dichtung sind zum Teil identisch bei beiden Modulen zu finden. Diese Teile können dann in den Modulen Ma, Mb für gleiche Funktionen der Module Ma, Mb dienen. Zum Teil haben die Module Ma, Mb auch besondere Funktionen, die besondere Teile notwendig machen. Funktionen die im Beispiel das erste Modul hat, können bei einem anderen Ausführungsbeispiel einer erfindungsgemäßen Dichtung von dem zweiten Modul wahrgenommen werden und umgekehrt. Es liegt daher im Rahmen der Erfindung, die Teile der Module Ma, Mb so zu modifizieren, dass sie gegebenenfalls auch weniger, andere oder weitere Funktionen übernehmen können.

Gleiche oder funktionell ähnliche Teile der Module Ma, Mb haben Bezugszeichen mit gleichen Ziffern und unterscheiden sich durch die angehängten Buchstaben a und b, wobei a für Teile des ersten Moduls und b für Teile des zweiten Moduls stehen. Sofern Details der Teile der Module Ma, Mb besprochen werden, werden diese ohne angehängte Buchstaben bezeichnet werden, wenn sie bei den Teilen beider Module Ma, Mb zu finden sind.

Im Beispiel haben beide Module Ma, Mb der dargestellten erfindungsgemäßen Dichtung die Funktion, die Dichtleiste und das Gehäuse zu verbinden und bei einer Auslösung der Dichtung durch das Eindrücken eines Auslösers 16 die Bewegung des Auslösers 16 in eine Bewegung der Dichtleiste relativ zum Gehäuse 1 umzusetzen. Dazu weist jedes Modul Ma, Mb der dargestellten erfindungsgemäßen Dichtung einen Scherenmechanismus Sa, Sb auf. Um diesen Scherenmechanismus Sa, Sb jedes Moduls Ma, Mb in einem sogenannten Überlastfall zu schützen, weist jedes Modul Ma, Mb auch einen Überlastmechanismus Ua, Ub auf.

Die Module Ma, Mb können nach Wahl eines Fachmanns in einem Gehäuse 1 platziert werden. Es ist aber auch möglich, dass eine erfindungsgemäße Dichtung kein Gehäuse aufweist und die Module unmittelbar in einer Nut einer Tür platziert werden. Es ist möglich, eine Dichtung so zu gestalten, dass sie nur ein Modul aufweist.

Das erste Modul Ma umfasst ein Modulgehäuse 2a. Dieses hat ein im Wesentlichen gleichbleibendes Querschnittsprofil in der Form eines umgekehrten U. Es weist einen Verbindungssteg 21 auf, der zwei Schenkel 22 des Modulgehäuses 2a verbindet. Auf den Innenseiten der Schenkel 22 sind Stege 221 angebracht. Diese bilden zusammen mit dem Verbindungssteg 21 Kanäle aus, deren Funktion noch erläutert wird.

Der Verbindungssteg 21 überragt die Außenseiten der Schenkel 22. Diese überragenden Enden 211 des Verbindungsstegs sind so gestaltet, dass sie mit den Kehlen auf den einander zugewandten Seiten 1111 der Stege 111 des Gehäuses 1 eine Passung bilden. Es kann sich bei der Passung insbesondere eine Spielpassung mit einem geringen Spiel bilden. Das Modulgehäuse 2a ist mit den Enden 211 in die Kehlen auf den einander zugewandten Seiten 1111 der Stege 111 des Gehäuses 1 eingeschoben und so in dem Gehäuse zumindest formschlüssig fixiert. Eine vollständige Fixierung kann beispielweise durch eine zumindest punktuelle Verformung der Stege 111 des Gehäuses nach innen, d.h. gegen die Enden 211 oder die Schenkel 22 erfolgen. Teile der Stege 111 können dadurch gegen die Enden 211 oder Schenkel 22 gedrückt werden, so dass zumindest eine kraftschlüssige Verbindung hergestellt ist.

Auslöserseitige Enden des Modulgehäuses 2a enden bündig mit einem auslöserseitigen Ende des Gehäuses 1. Dagegen fehlt in einem Bereich am auslöserseitigen Ende des Modulgehäuses der Verbindungssteg 21. Das Fehlen des Verbindungssteges am auslöserseitigen Ende des Modulgehäuses 2a hat seinen Grund darin, dass durch das Fehlen des Verbindungssteges 21 am auslöserseitigen Ende des Modulgehäuses 2a Platz geschaffen ist, einen Befestigungswinkel in das Gehäuse 1 einzuschieben.

In einem auslöserfernen Bereich des Modulgehäuses 2a des ersten Moduls Ma sind in den Schenkeln 22 unmittelbar an die Stege 221 angrenzend zwei einander gegenüberliegende Löcher vorgesehen. Entsprechende Löcher sind auch im Modulgehäuse 2b des zweiten Moduls Mb vorgesehen. In diesen Löchern sind Zapfen 71 eines kurzen Scherenelements 7a drehbar angeordnet. Diese Zapfen 71 liegen auch an der Unterseite der Stege 221 an, wodurch die Zapfen 71 bei einer Belastung in Richtung auf die Stege 221 abgestützt und vor einem Abscheren geschützt werden.

Das kurze Scherenelement 7a des ersten Moduls Ma - es ist baugleich zum kurzen Scherenelement 7b des zweiten Moduls Mb - ist im Wesentlichen H-förmig. Es hat einen Verbindungssteg 72, von dem sich zwei Arme 73 und zwei Beine 74 erstrecken. An den Enden der Arme 73, die etwas kürzer sind als die Beine 74, sind die nach außen ragenden Zapfen 71, deren Funktion bereits erläutert wurde. Die Enden der Arme 73 liegen an den Stegen 221 an, was die Arme 73 bei einer Belastung in Richtung auf die Stege 221 abstützt. Eine Belastung des kurzen Scherenelementes 7a - und damit der Zapfen 71 und der Arme 73 - kann bei einem Anpressen der Dichtungsleiste an einen Boden beim Absenken bzw. bei abgesenkter Dichtungsleiste entstehen.

An den Beinen 74 sind zwei nach innen ragende Zapfen 75 vorgesehen, die einer Verbindung mit einem langen Scherenelement 6a dienen.

Das lange Scherenelement 6a des ersten Moduls Ma - es ist baugleich zu einem langen Scherenelement 6b des zweiten Moduls Mb - kann in zwei Abschnitte unterteilt werden, nämlich in einen ersten Abschnitt 61, der einen Rahmen bildet, und einen zweiten Abschnitt 62, der eine Stange bildet. Die beiden Abschnitte 61, 62 sind miteinander verbunden. Im Bereich der Verbindung weist der zweite Abschnitt 62 des langen Scherenelementes 6a zwei, nach außen geöffnete Sacklöcher auf. In diese Sacklöcher sind die nach innen ragenden Zapfen 75 des kurzen Scherenelementes 7a eingefügt. Dadurch sind das lange und das kurze Scherenelement 6a, 7a schwenkbar miteinander verbunden.

Die in die Sachlöcher eingefügten Zapfen 75 bzw. die Enden der Beine 74 liegen an Lagerschalen 611 an, die an dem ersten Abschnitt 61 im Bereich der Verbindung des ersten Abschnitts 61 mit dem zweiten Abschnitt 62 ausgebildet sind. Dadurch ist es möglich, über die Zapfen 75 bzw. Beine 74 größere Kräfte in das lange Scherenelement 6a zu übertragen, als wenn die Lagerschalen fehlten.

Der zweite Abschnitt 62 des langen Scherenelementes 6a hat von den Sacklöchern ausgehend in Richtung zum freien Ende des zweiten Abschnitts 62 einen sich konisch verjüngenden Bereich 621. Diese konische Verjüngung des zweiten Abschnitts 62 erleichtert die Montage des kurzen Scherenelementes 7a an dem langen Scherenelement 6a. Dazu können die nach innen ragenden Zapfen 75 des kurzen Scherenelementes am am meisten verjüngten Ende der Verjüngung auf den zweiten Abschnitt 62 gesetzt werden, so dass die Zapfen beiderseits des zweiten Abschnitts liegen. Von diesem Ende der Verjüngung können die Zapfen 75 dann in Richtung der Sacklöcher geschoben werden. Dabei werden die Zapfen 75 auseinander gebogen, bis sie schließlich in den Sacklöchern einrasten.

Das freie Ende des ersten Abschnitts 61 bzw. die in diesem ersten Abschnitt 61 vorhandene Öffnung dient der Führung und Lagerung des langen Scherenelementes 6a, was noch näher erläutert wird. Dieses freie Ende ist beweglich zu dem Modulgehäuse 2a.

Am freien Ende des zweiten Abschnitts 62 des langen Scherenelementes sind zwei nach außen ragenden Zapfen 63 vorgesehen, die der Verbindung des langen Scherenelementes 6a mit dem Halteprofil 13 dienen. Die Zapfen 63 sind beweglich in den durch die Stege 134 und den Verbindungssteg 131 des Halteprofils 13 gebildeten Kanälen geführt und gelagert.

Der zweite Abschnitt 62 des langen Scherenelementes 6a hat eine Breite, die nicht größer ist als der Abstand der Beine 74 des kurzen Scherenelementes 7a. So ist es möglich, dass der zweite Abschnitt 62 zwischen die Beine 74 eingetaucht ist, zum Beispiel wenn die Dichtung nicht ausgelöst ist.

Das lange Scherenelement 6a und das kurze Scherenelement 7a bilden zusammen einen ersten Scherenmechanismus Sa des ersten Moduls Ma, das als durch das lange Scherenelement 6b und das kurze Scherenelement 7b gebildeter zweiter Scherenmechanismus Sb beim zweiten Modul ebenso vorhanden ist.

Das erste Modul Ma weist ein Verschiebeteil 3a auf. Dieses Verschiebeteil weist einen flachen, stangenartigen Abschnitt 31 auf, der sich über die gesamte Länge des Verschiebeteils 3a erstreckt. Dieser flache, stangenartige Abschnitt 31 hat in etwa die Form eines T. Zwei überragende Ränder 311 des stangenartigen Abschnitts 31 ragen in die Kanäle hinein, die durch die Stege 221 und den Verbindungssteg 21 des Modulgehäuses 2a gebildet sind. Die Ränder 311 und damit das ganze Verschiebeteil 3a sind verschiebbar in den Kanälen geführt.

Auf einer Unterseite des stangenartigen Abschnitts 31 sind drei verschiedene Strukturen 32, 33a, 34a vorgesehen.

Die Struktur 32 an einem auslöserseitigen Ende des Verschiebeteils 3a dient als erste Verbindungsstruktur, die für eine Verbindung des Verschiebeteils 3a des ersten Moduls Ma mit einer ersten Verbindungsstange 8 vorgesehen ist. Ferner ist die Struktur 32 Teil des Überlastmechanismus des ersten Moduls Ma.

Die Struktur 33 wirkt mit dem Scherenmechanismus Sa des ersten Moduls zusammen und ist ein Teil des Überlastmechanismus des ersten Moduls Ma.

Die Struktur 34 ist eine zweite Verbindungsstruktur, die einer Verbindung des Verschiebeteils 3a des ersten Moduls Ma mit einer zweiten Verbindungsstange 9 dient.

Die erste wie auch die zweite Verbindungsstruktur 32, 34 sind so ausgebildet, dass sowohl Zugkräfte als aus Druckkräfte über die Verbindungsstrukturen 32, 34 übertragen werden können.

Die Struktur 33 hat einen sich in Richtung auf das auslöserseitige Ende erstreckenden Arm 331, der sich parallel zu dem stangenartigen Abschnitt 31 des Verschiebeteils 3a erstreckt. Dieser Arm 331 durchgreift die Öffnung im ersten Abschnitt 61 des langen Scherenelementes 6a des Scherenmechanismus Sa des ersten Moduls Ma. Ein freies Ende 612 des ersten Abschnitts 61 ist dadurch zwischen dem Arm 331 und dem stangenartigen Abschnitt 31 des Verschiebeteils 3a gelagert und geführt.

Das freie Ende 612 wird durch einen Halter 4a für eine Überlastfeder 5a und die Überlastfeder 5a des ersten Moduls Ma in einer Position zwischen dem Arm 331 und dem stangenartigen Abschnitt 31 des Verschiebeteils 3a gehalten. Bei der Überlastfeder 5a handelt es sich um eine Schraubendruckfeder. Der Halter 4a für die Überlastfeder ist stangenartig.

Es lassen sich bei dem Halter grob vier Bereiche 41, 42, 43, 44 unterschieden.

Ein erster Bereich 41 ist so gestaltet, dass er zwischen dem Arm 331 und dem stangenartigen Abschnitt 31 des Verschiebeteils 3a geführt ist. Dazu hat der erste Bereich 41 des Halters 4a auf einer Unterseite einen Kanal, in welchen ein Steg 3311 eingreift, welcher auf der Oberseite des Armes 331 vorgesehen ist. Ein freies Ende 411 des ersten Bereiches 41 weist eine Kehle auf und bildet eine Lagerschale für das freie Ende 612 des ersten Abschnitts 61 des langen Scherenelementes 6a.

An diesen ersten Bereich schließt sich ein zweiter Bereich 42 an, der eine größere Querschnittsfläche hat als der erste Bereich 41. Dieser zweite Bereich 42 bildet zum Einen einen Anschlag und zum Anderen stützt sich auf diesem zweiten Bereich ein erstes Ende der Überlastfeder 5a ab, die auf den dritten stangenartigen Bereich 43 des Halters 4a gesteckt ist. Ein zweites Ende der Überlastfeder 5a stützt sich auf der Struktur 32 des Verschiebeteils 3a ab. Die Überlastfeder 5a drückt den Halter und insbesondere den ersten Bereich 41 des Halters gegen die Struktur 33 des Verschiebeteils. Dadurch wird das freie Ende 612 des ersten Abschnitts des langen Scherenelementes 6a zwischen dem Arm 331 und dem stangenartigen Abschnitt 31 gehalten. Die Anschlagsfunktion des zweite Bereichs 42 des Halters 4a sorgt dabei dafür, dass die Überlastfeder 5a das freie Ende 612 des ersten Abschnitts 61 des langen Scherenelementes 6a nicht gegen die Struktur 33 drückt, was ein leichtes Schwenken des langen Scherenelementes beeinträchtigen könnte. Die Länge des ersten Bereichs 41 des Halters 4a ist so gewählt, dass das freie Ende 612 des ersten Abschnitts 61 des langen Scherenelementes 6a zumindest mit leichtem Spiel zwischen der Struktur 33 und dem ersten Bereich 41 des Halters 4a gelagert ist.

An den dritten Bereich 43 des Halters 4a schließt sich ein vierter Bereich 44 an. Dieser vierte Bereich 44 ist in einem Sackloch in der Struktur 32 geführt. Eine untere Begrenzungswand 321 des Sackloches weist einen nach unten offenen Schlitz auf. Dieser Schlitz ist von unten nach oben, d.h. von außen in Richtung des Sackloches, verjüngt. Dadurch ist es möglich, den vierten Bereich 44 des Halters 4a von unten durch den Schlitz in das Sackloch einzudrücken. Der Schlitz wird dabei elastisch geweitet. Der vierte Bereich 44 des Halters 4a kann nicht ohne weiteres aus dem Sackloch durch den Schlitz entnommen werden oder herausfallen.

Auch das zweite Modul Mb umfasst ein Modulgehäuse 2b. Das Modulgehäuse 2b des zweiten Moduls Mb hat das gleiche Querschnittsprofil wie das Modulgehäuse 2a des ersten Moduls. Es unterscheidet sich im Wesentlichen durch seine Länge. Das Modulgehäuse 2b des zweiten Moduls Mb ist länger als das Modulgehäuse 2a des ersten Moduls Ma. Diese zusätzliche Länge wird für die Unterbringung eines Rückstellmechanimus R benötigt.

Der Rückstellmechanismus R dient dazu, die Dichtung aus einem ausgelösten Zustand zurück in einen nicht ausgelösten Zustand zu bringen, wenn die die Dichtung auslösende Kraft vom Auslöser 16 genommen wird.

Das zweite Modul Mb weist wie das erste Modul Ma ein Verschiebeteil 3b auf. Dieses Verschiebeteil weist einen flachen, stangenartigen Abschnitt 31 auf, der sich über die gesamte Länge des Verschiebeteils 3a erstreckt und dessen Querschnitt dem des entsprechenden Abschnitts 31 des Verschiebeteils des ersten Moduls entspricht.

Der flache, stangenartige Abschnitt 31 trägt auf seiner Unterseite drei Strukturen 32, 33b, 34b.

Die Struktur 32 an einem auslöserseitigen Ende des Verschiebeteils 3b dient als erste Verbindungsstruktur, die für eine Verbindung des Verschiebeteils 3b des zweiten Moduls Mb mit der zweiten Verbindungsstange 9 vorgesehen ist. Ferner ist die Struktur 32 Teil des Überlastmechanismus des ersten Moduls Ma. Die Struktur ist identisch zur entsprechenden Struktur 32 des Verschiebeteils 3a des ersten Moduls Ma.

Die Struktur 33b wirkt mit dem Scherenmechanismus Sb des zweiten Moduls Mb zusammen und bildet ein Teil des Überlastmechanismus Ub des zweiten Moduls Mb. Außerdem bildet sie ein Teil des Rückstellmechanismus R. Die Struktur 34b dient als Teil des Rückstellmechanismus.

Die Struktur 34b könnte auch als zweite Verbindungsstruktur dienen, die einer Verbindung des Verschiebeteils 3b des zweiten Moduls Mb mit einer weiteren Verbindungsstange 9 dienen könnte, die bei dem Ausführungsbeispiel aber nicht vorgesehen ist.

Der Überlastmechanismus Üb des zweiten Moduls Mb ist genauso gestaltet, wie der Überlastmechanismus Üa des ersten Moduls Ma. Auch der Scherenmechanismus Sb des zweiten Moduls Mb ist genauso gestaltet, wie der Scherenmechanismus Sa des ersten Moduls.

Der Rückstellmechanismus R umfasst neben den genannten Strukturen 33b und 34b einen Halter 10 für eine Rückstellfeder 11 und die Rückstellfeder 15. Der Halter 10 weist einen ersten gabelförmigen Bereich 101 auf, der an seinen Außenseiten zwei Zapfen 1011 hat. Diese Zapfen 1011 sind in Löcher in dem Modulgehäuse 2b des zweiten Moduls Mb eingesetzt. Dadurch ist der Halter 10 gegenüber dem Modulgehäuse 2b unverschiebbar.

An diesen ersten Bereich 101 schließt sich ein zweiter Bereich 102 an, auf den die Rückstellfeder 11 aufgesteckt ist. Die Rückstellfeder 11 ist eine Schraubendruckfeder.

An den zweiten Bereich schließt sich noch ein dritter Bereich 103 an. Dieser dritte Bereich ist in einem Sackloch der Struktur 33b des Verschiebeteils 3b geführt. Eine untere Begrenzungswand 331 des Sackloches weist einen nach unten offenen Schlitz auf. Dieser Schlitz ist von unten nach oben, d.h. von außen in Richtung des Sackloches, verjüngt. Dadurch ist es möglich, den dritten Bereich 103 des Halters 10 von unten durch den Schlitz in das Sackloch einzudrücken. Der Schlitz wird dabei elastisch geweitet. Der dritte Bereich 103 des Halters 10 kann nicht ohne weiteres aus dem Sackloch durch den Schlitz entnommen werden oder herausfallen. Dadurch ist die Lage der Rückstellfeder in der Dichtung gesichert.

Die Verbindungen zwischen dem Auslöser 16, der ersten Verbindungsstange 8, dem Verschiebeteil 3a des ersten Moduls Ma, der zweiten Verbindungsstange 9 und dem Verschiebeteil 3b des zweiten Moduls Mb sind sowohl beim Auslösen als auch beim

Rückstellen auf Druck belastet, zum Einen durch den Druck, der auf den Auslöser 16 ausgeübt wird und zum Anderen durch den Druck, der von der Rückstellfeder 15 ausgeübt wird.

Durch die Bewegung der Einheit aus dem Auslöser 16, der ersten Verbindungsstange 8, dem Verschiebeteil 3a des ersten Moduls Ma, der zweiten Verbindungsstange 9 und dem Verschiebeteil 3b des zweiten Moduls Mb sowie der Halter 4a, 4b für die Überlastfedern werden die freien Enden 612 der langen Scherenelemente 6a, 6b mit bewegt. Dadurch werden diese Enden 612 relativ zum Gehäuse 1 und den Modulgehäusen 2a, 2b und den darin schwenkbar gelagerten Zapfen 71 der kurzen Scherenelemente 7a, 7b verschoben. Die Scherenmechanismen Sa, Sb öffnen sich und die Dichtungsleiste wird dadurch nach unten verschoben.

Wird die Dichtungsleiste aus welchen Gründen auch immer an einer vollständigen Abwärtsbewegung gehindert, werden die oder ggf. einer der Überlastmechanismen Ua, Ub wirksam. Wird die Dichtleiste an einer (weiteren) Abwärtsbewegung gehindert, können die Scherenmechanismen Sa, Sb nicht weiter öffnen. Die freien Enden 612 der langen Scherenelemente 6a, 6b können dann nicht zusammen mit der Einheit aus dem Auslöser 16, der ersten Verbindungsstange 8, dem Verschiebeteil 3a des ersten Moduls Ma, der zweiten Verbindungsstange 9 und dem Verschiebeteil 3b des zweiten Moduls Mb verschoben werden. Eine trotz des Stillstands der Dichtleiste weiter erfolgende Bewegung der Einheit aus dem Auslöser 16, der ersten Verbindungsstange 8, dem Verschiebeteils 3a des ersten Moduls Ma, der zweiten Verbindungsstange 9 und dem Verschiebeteil 3b des zweiten Moduls Mb bewirkt dann, dass die freien Enden 612 der langen Scherenelemente 6a, 6b gegen die Halter 4a, 4b für die Überlastfedern 5a, 5b drücken und diese in Richtung zum Auslöser 16 verschoben werden. Dadurch werden die Überlastfedern 5a, 5b gestaucht.

Vorteilhaft ist der Weg, um den die freien Enden 612 gegen die Überlastfeder 5a, 5b verschoben werden können genauso lang, wie der Weg, den die Einheit aus dem Auslöser 16, der ersten Verbindungsstange 8, dem Verschiebeteils 3a des ersten Moduls Ma, der zweiten Verbindungsstange 9 und dem Verschiebeteil 3b des zweiten Moduls Mb verschoben werden kann. Die Scherenmechanismen Sa, Sb sind dann gegen eine Beschädigung aufgrund eines Überlastfalls geschützt.

Bei der in der Fig. 21, 21a dargestellten ersten Variante des vorstehend beschriebenen Ausführungsbeispiels ist der Rückstellmechanismus R nicht im zweiten Modul Mb, sondern im ersten Modul Ma vorgesehen. Das hat den Vorteil, dass am auslöserfernen Ende der Dichtung der Scherenmechanismus Sb angeordnet sein könnte. Das kann für einen stärkeren Andruck der Dichtleiste an deren auslöserfernen Ende sorgen, was insbesondere für die Schlagregedichtigkeit der Dichtung von Bedeutung sein kann. Anhand der in den Figuren 22a bis c dargestellten zweiten Variante des Ausführungsbeispiels wird erläutert, wie eine erfindungsgemäße Dichtung zusammengesetzt werden kann, ohne dass zwischen den Verbindungsstangen 8, 9 und der Verschiebteilen 3a, 3b ein Spiel verbleibt, welches dazu führen könnte, dass die Scherenmechanismen nicht synchron betätigt werden, wenn der Auslöser der Dichtung eingedrückt wird.

Die in den Figuren 22a bis c dargestellte zweite Variante der Dichtung ist weitgehend so gestaltet, wie das in den Figuren 1 bis 20 dargestellte Ausführungsbeispiel. Unterschiede finden sich in der Gestaltung der Verbindungsstangen 8, 9 und der Verschiebeteile 3a, 3b.

Die Verbindungsstangen 8, 9 sind als Stangen mit einem kreisförmigen Querprofil ausgeführt, das über die gesamte Länge der Verbindungsstangen 8, 9 gleichförmig ist.

Die Verschiebeteile 3a, 3b unterscheiden sich von den Verschiebeteilen des Ausführungsbeispiels gemäß der Figuren 1 bis 20 durch die Ausführung der Verbindungsstrukturen 32, 33 an den Enden der Verschiebeteile. Die Verbindungsstrukturen sind bei der zweiten Variante als Sacklöcher ausgestaltet, in die die Verbindungsstangen 8, 9 eingesteckt sind, und zwar so, dass zwischen den Verbindungsstangen 8, 9 und den Verschiebeteilen 3a, 3b kein Spiel vorhanden ist.

Insbesondere die Verbindungsstangen 8, 9 der zweiten Variante sind einfacher gestaltet als die Verbindungsstangen 8, 9 der anderen dargestellten Varianten, was ein Vorteil der zweiten Variante gegenüber den anderen Varianten ist.

Die Spielfreiheit zwischen den Verbindungsstangen 8, 9 und den Verschiebeteilen 3a, 3b wird bei jeder Variante einer erfindungsgemäßen Dichtung erreicht.

Die Spielfreiheit einer erfindungsgemäßen Dichtung kann insbesondere erreicht werden, wenn die Dichtungen nach dem erfindungsgemäßen Verfahren zusammengebaut werden.

Dabei wird zum Beispiel das erste Modul Ma und der über die erste Verbindungsstange 8 mit dem ersten Modul Ma verbundene Auslöser 16 in das Gehäuse 1 eingesetzt. Der Auslöser 16, die Verbindungsstange 8 und das Verschiebeteil 3a des ersten Moduls Ma werden dabei gegeneinander gedrückt, ohne dass der Scherenmechanismus Sa des ersten Moduls Ma betätigt wird. Das erste Modul Ma wird in dem Gehäuse so platziert, dass der Auslöser 16 um ein gewünschtes Maß aus dem Gehäuse 1 herausragt.

In einem weiteren Schritt wird dann die Verbindungsstange 9 zur Verbindung des ersten Moduls Ma und des zweiten Moduls Mb in die auf der vom Auslöser 16 abgewandten Seite vorgesehene Verbindungsstruktur des Verschiebeteils 3a des ersten Moduls in Längsrichtung ohne Spiel zum Verschiebteil 3a eingesetzt. Dazu wird die Verbindungsstange 9 gegen das Verschiebeteil 3a gedrückt.

Die Verbindungsstange 9 kann auch schon zusammen mit dem ersten Modul Ma in das Gehäuse 1 der Dichtung eingesetzt werden.

Im nächsten Schritt wird das zweite Modul Mb in das Gehäuse 1 eingesetzt. Die auslöserseitige Verbindungsstruktur, das Sackloch des Verschiebteiles 3b des zweiten Moduls Mb wird dabei auf die Verbindungsstange 9 aufgeschoben, so dass zwischen der Verbindungsstange 9 und dem Verschiebteil 3b kein Spiel bleibt.

Sind die Positionen Module Ma, Mb auf diese Weise gefunden, werden die Modulgehäuse 2a, 2b der Module Ma, Mb an dem Gehäuse 1 befestigt. Dazu werden an den in der Fig. 22c mit Pfeilen gekennzeichneten Stellen Stege des Gehäuses 1 gegen die Modulghäuse 2a, 2b gedrückt.
- 1: Gehäuse
- 2a: Modulgehäuse des ersten Moduls
- 2b: Modulgehäuse des zweiten Moduls
- 3a: Verschiebeteil des ersten Moduls
- 3b: Verschiebeteil des zweiten Moduls
- 4a: Halter für die Überlastfeder des ersten Moduls
- 4b: Halter für die Überlastfeder des zweiten Moduls
- 5a: Überlastfeder des ersten Moduls
- 5b: Überlastfeder des zweiten Moduls
- 6a: langes Scherenelement des Scherenmechanismus des ersten Moduls
- 6b: langes Scherenelement des Scherenmechanismus des zweiten Moduls
- 7a: kurzes Scherenelement des Scherenmechanismus des ersten Moduls
- 7b: kurzes Scherenelement des Scherenmechanismus des zweiten Moduls
- 8: erste Verbindungsstange
- 9: zweite Verbindungsstange
- 10: Halter für die Rückstellfeder
- 13: Halteprofil
- 14: Dichtungsprofil
- 15: Rückstellfeder
- 16: Auslöser

- Ma: erstes Modul
- Mb: zweites Modul
- Sa: Scherenmechanismus des ersten Moduls
- Sb: Scherenmechanismus des zweiten Moduls
- Ua: Überlastmechanismus
- Ub: Überlastmechanismus
- R: Rückstellmechanismus

## Patentansprüche

1. Dichtung für eine Tür, mit einem Gehäuse (1), einer Dichtleiste (13, 14), die zu dem Gehäuse (1) verschiebbar ist, und mit einem Auslöser (16), mit dem eine Verschiebung der Dichtleiste (13, 14) zum Gehäuse (1) auslösbar ist,
**dadurch gekennzeichnet, dass** die Dichtung wenigstens zwei Module (Ma, Mb) aufweist, wobei jedes Modul (Ma, Mb)
- ein Modulgehäuse (2a, 2b), das an dem Gehäuse (1) befestigt ist,
- ein Verschiebeteil (3a, 3b), das zu dem Modulgehäuse (2a, 2b) verschiebbar ist, und
- einen Scherenmechanismus (Sa, Sb), der mit dem Modulgehäuse(2a, 2b), mit der Dichtleiste (13, 14) und mit dem Verschiebeteil (3a, 3b) verbunden ist,
aufweist,
- wobei die Verschiebeteile (3a, 3b) der Module über Verbindungsstangen (8, 9) miteinander verbunden sind und
- wobei im nicht ausgelösten Zustand der Scherenmechanismen (Sa, Sb) zwischen den Verbindungsstangen (8, 9) und den Verschiebeteilen (3a, 3b) kein Spiel vorhanden ist.

2. Dichtung nach Anspruch 1, **dadurch gekennzeichnet, dass** im nicht ausgelösten Zustand eine Anordnung aus dem Auslöser (16), den Verbindungsstangen (8, 9) und den Verschiebeteilen (3a, 3b) in einer Betätigungsrichtung des Auslösers (16) auf Druck belastet ist.

3. Dichtung nach Anspruch 1 oder 2, **dadurch gekennzeichnet, dass** die Verbindungsstangen (8, 9) zumindest in den Bereichen, mit denen die Verbindungsstangen (8, 9) mit einem Verschiebeteil (3a, 3b) verbunden sind, ein in der Betätigungsrichtung des Auslösers (16) gleichförmiges Querprofil haben.

4. Dichtung nach einem der Ansprüche 1 bis 3, **dadurch gekennzeichnet, dass** die Verschiebeteile (3a, 3b) wenigstens eine Aufnahme für eine Verbindungsstange (8, 9) aufweisen und dass die Aufnahme einen in der Betätigungsrichtung des Auslösers (16) gleichförmigen lichten Querschnitt hat.

5. Verfahren zum Zusammenbau einer Dichtung nach einem der Ansprüche 1 bis 4, **dadurch gekennzeichnet, dass** in einem Verfahrensschritt ein erstes Modul (Ma) der Module (Ma, Mb) und der Auslöser (16), der unmittelbar oder über eine erste Verbindungsstange der Verbindungsstangen (8, 9) mit dem Verschiebeteil (3a) des ersten Moduls (Ma) verbunden ist, in dem Gehäuse (1) platziert werden, wobei die Anordnung aus dem Auslöser (16) und dem Verschiebeteil (3a) des ersten Moduls (Ma) und ggf. die erste Verbindungsstange in der Betätigungsrichtung auf Druck belastet sind, wobei das erste Modul (Ma) so platziert wird, dass der Auslöser (16) im nicht ausgelösten Zustand der Scherenmechanismen (Sa, Sb) mit einem zuvor festgelegten Maß seitlich über das Gehäuse (1) hinausragt.

6. Verfahren nach Anspruch 5, **dadurch gekennzeichnet, dass** nach dem Platzieren des ersten Moduls (Ma) eine der Verbindungsstangen (8, 9), nämlich die zur Verbindung des Verschiebeteils (3a) des ersten Moduls (Ma) mit dem Verschiebeteil (3b) eines zum ersten Modul (Ma) benachbarten Moduls (Mb), in eine dem Auslöser (16) abgewandte Aufnahme des Verschiebeteils (3a) des ersten Moduls (Ma) mit Druck eingesteckt wird.

7. Verfahren nach Anspruch 6, **dadurch gekennzeichnet, dass** nach dem Einstecken der Verbindungsstange (8, 9) zur Verbindung des Verschiebeteils (3a) des ersten Moduls (Ma) mit dem Verschiebeteil (3b) eines zum ersten Modul (Ma) benachbarten Moduls (Mb) das benachbarte Modul (Mb) platziert wird, in dem das Verschiebeteil (3b) des benachbarten Moduls (Mb) mit seiner Aufnahme mit Druck auf die Verbindungstange (8, 9) aufgesteckt wird.

8. Verfahren nach einem der Ansprüche 5 bis 7, **dadurch gekennzeichnet, dass** beim Platzieren oder nach dem Platzieren die platzierten Modulgehäuse (2a, 2b) an dem Gehäuse (1) unverschiebbar befestigt werden.

## Claims

1. Seal for a door, having a housing (1), a sealing bar (13, 14) which is displaceable to the housing (1), and having a trigger (16) with which a displacement of the sealing bar (13, 14) to the housing (1) can be triggered, **characterised in that** the seal has at least two modules (Ma, Mb), wherein each module has
- a module housing (2a, 2b) which is fastened to the housing (1),
- a displacement part (3a, 3b) which is displaceable to the module housing (2a, 2b), and
- a scissor mechanism (Sa, Sb) which is connected to the module housing (2a, 2b), to the sealing bar (13, 14) and to the displacement part (3a, 3b),
- wherein the displacement parts (3a, 3b) of the modules are connected to one another via connecting rods (8, 9) and
- wherein in the non-triggered state of the scissor mechanisms (Sa, Sb) there is no play between the connecting rods (8, 9) and the displacement parts (3a, 3b).

2. Seal according to claim 1, **characterised in that** in the non-triggered state an arrangement of the trigger (16), the connecting rods (8, 9) and the displacement parts (3a, 3b) is loaded under pressure in an actuation direction of the trigger (16).

3. Seal according to claim 1 or 2, **characterised in that** the connecting rods (8, 9) have a uniform cross-sectional profile in the actuation direction of the trigger (16) at least in the regions with which the connecting rods (8, 9) are connected with a displacement part (3a, 3b).

4. Seal according to any of claims 1 to 3, **characterised in that** the displacement parts (3a, 3b) have at least one receptacle for the connecting rods (8, 9) and that the receptacle has a free uniform cross-section in the actuation direction of the trigger (16).

5. Method for constructing a seal according to any of claims 1 to 4, **characterised in that** in a method step a first module (Ma) of the modules (Ma, Mb) and the trigger (16) which is connected directly or via a first connecting rod of the connecting rods (8, 9) to the displacement part (3a) of the first module (Ma) are placed in the housing (1), wherein the arrangement of the trigger (16) and the displacement part (3a) of the first module (Ma) and, where appropriate, the first connecting rod are pressure loaded in the actuation direction, wherein the first module (Ma) is placed such that the trigger (16) in the non-triggered state of the scissor mechanisms (Sa, Sb) protrudes laterally beyond the housing (1) to an extent which is previously specified.

6. Method according to claim 5, **characterised in that** after the placing of the first module (Ma) one of the connecting rods (8, 9), specifically the for connecting the displacement part (3a) of the first module (Ma) to the displacement part (3b) of a module (Mb) adjacent to the first module (Ma), is inserted with pressure into a receptacle, facing away from the trigger (16), of the displacement part (3a) of the first module (Ma).

7. Method according to claim 6, **characterised in that** after the insertion of the connecting rod (8, 9) for connecting the displacement part (3a) of the first module (Ma) to the displacement part (3b) of a module (Mb) adjacent to the first module (Ma), the adjacent module (Mb) is placed, **in that** the displacement part (3b) of the adjacent module (Mb) is pushed with its receptacle with pressure onto the connecting rod (8, 9).

8. Method according to any of claims 5 to 7, **characterised in that** when placing or after placing, the placed module housings (2a, 2b) are fastened on the housing (1) so as to be non-displaceable.

## Revendications

1. Joint pour une porte, avec un logement (1), une baguette d'étanchéité (13, 14) qui peut être décalée vers le logement (1), et avec un élément de déclenchement (16) avec lequel un décalage de la baguette d'étanchéité (13, 14) vers le logement (1) peut être déclenché,
**caractérisé en ce que**
le joint présente au moins deux modules (Ma, Mb), dans lequel chaque module (Ma, Mb) présente
- un logement de module (2a, 2b) qui est fixé au logement (1),
- une partie de décalage (3a, 3b) qui peut être décalée vers le logement de module (2a, 2b), et
- un mécanisme à ciseau (Sa, Sb) qui est relié avec le logement de module (2a, 2b), avec la baguette d'étanchéité (13, 14) et avec la partie de décalage (3a, 3b),
- dans lequel les parties de décalage (3a, 3b) des modules sont reliées l'une à l'autre par le biais de barres de liaison (8, 9) et
- dans lequel à l'état non déclenché du mécanisme à ciseau (Sa, Sb), il n'y a pas de jeu entre les barres de liaison (8, 9) et les parties de décalage (3a, 3b).

2. Joint selon la revendication 1, **caractérisé en ce qu'**à l'état non déclenché, un agencement constitué de l'élément de déclenchement (16), des barres de liaison (8, 9) et des parties de décalage (3a, 3b) est soumis à une pression dans une direction d'actionnement de l'élément de déclenchement (16).

3. Joint selon la revendication 1 ou 2, **caractérisé en ce que** les barres de liaison (8, 9) ont, au moins dans les zones avec lesquelles les barres de liaison (8, 9) sont reliées avec une partie de décalage (3a, 3b), un profil transversal uniforme dans la direction d'actionnement de l'élément de déclenchement (16).

4. Joint selon l'une quelconque des revendications 1 à 3, **caractérisé en ce que** les parties de décalage (3a, 3b) présentent au moins un réceptacle pour une barre de liaison (8, 9) et **en ce que** le réceptacle a une section transversale libre uniforme dans la direction d'actionnement de l'élément de déclenchement (16).

5. Procédé de montage d'un joint selon l'une quelconque des revendications 1 à 4, **caractérisé en ce que** dans une étape du procédé, un premier module (Ma) des modules (Ma, Mb) et l'élément de déclenchement (16) qui est relié directement ou par le biais d'une première barre de liaison des barres de liaison (8, 9) avec la partie de décalage (3a) du premier module (Ma), sont placés dans le logement (1), dans lequel l'agencement constitué de l'élément de déclenchement (16) et de la partie de décalage (3a) du premier module (Ma) et éventuellement la première barre de liaison sont soumis à une pression dans la direction d'actionnement, dans lequel le premier module (Ma) est placé de telle sorte que l'élément de déclenchement (16) dépasse latéralement au-dessus du logement (1) à l'état non déclenché des mécanismes à ciseau (Sa, Sb) dans une mesure fixée précédemment.

6. Procédé selon la revendication 5, **caractérisé en ce qu'**
après le placement du premier module (Ma), l'une des barres de liaison (8, 9), à savoir celle pour la liaison de la partie de décalage (3a) du premier module (Ma) avec la partie de décalage (3b) d'un module voisin du premier module (Ma), est insérée par pression dans un réceptacle détourné de l'élément de déclenchement (16) de la partie de décalage (3a) du premier module (Ma)

7. Procédé selon la revendication 6,
**caractérisé en ce que**,
après l'insertion des barres de liaison (8, 9) pour la liaison de la partie de décalage (3a) du premier module (Ma) avec la partie de décalage (3b) d'un module voisin (Mb) du premier module (Ma), le module voisin (Mb) est placé, la partie de décalage (3b) du module voisin (Mb) avec son réceptacle étant enfichée par pression sur la barre de liaison (8, 9).

8. Procédé selon l'une quelconque des revendications 5 à 7, **caractérisé en ce que** lors du placement ou après le placement, le logement de module placé (2a, 2b) est fixé au logement (1) de manière inamovible.
